# FASCICULE DE BREVET EUROPEEN

(11) **EP 0 612 489 B1**
(45) Date de publication et mention de la délivrance du brevet: **17.03.1999**
(21) Numéro de dépôt: 94420065.8
(22) Date de dépôt: 22.02.1994
(51) Int. Cl.: A45F 3/04

(54) **Sac à dos agencé pour le portage d'une paire de skis**
Rucksack mit einer Einrichtung zum Tragen von Skiern
Backpack with a device for carrying skis

(30) Priorité: 24.02.1993 FR 9302354
(43) Date de publication de la demande: 31.08.1994
(73) Titulaire: SKIS ROSSIGNOL S.A., F-38509 Voiron Cédex (FR)
(72) Inventeur: Ducros, Pascal, F-74190 Passy (FR)
(74) Mandataire: Vuillermoz, Bruno

(56) Documents cités:
- EP-A- 0 127 556
- WO-A-88/05274
- AU-B- 7 218 287
- CH-A- 185 702
- CH-A- 201 463
- DE-A- 2 214 104
- DE-A- 2 655 151
- FR-A- 1 356 348
- FR-A- 2 278 289
- FR-A- 2 604 634
- GB-A- 1 009 398
- US-A- 2 118 875
- US-A- 2 224 568
- US-A- 4 518 107
- US-A- 4 982 883

## Description

L'invention concerne un sac à dos agencé pour le portage d'une paire de skis.

Lorsque l'on pratique la randonnée en haute montagne, c'est-à-dire dans la neige, il est indispensable que le skieur, nécessairement équipé d'un sac à dos, puisse également porter ses skis.

A l'origine, le randonneur plaçait les skis à l'horizontale au sommet du sac (voir par exemple document FR-A-2 278 289). Cette solution, si elle est simple, présente toutefois l'inconvénient d'être encombrante et instable.

On a alors proposé de ménager à cet effet de chaque côté du sac, une poche latérale verticale; dans laquelle on engage un ski. Cette solution conduit à un portage moins instable, mais présente l'inconvénient qu'au cours de la marche, les talons du ski viennent frotter ou buter contre les cuisses ou les mollets du skieur, ce qui à la longue le blesse (voir par exemple documents EP-A-0 127 556 et DE-A-2 655 151).

Dans le document CH-A-185 702, on a proposé un système de portage d'une paire de skis croisés sur le haut d'un sac, maintenue par une sangle en deux parties symétriques par rapport au plan longitudinal du sac pour enserrer les skis entre l'avant de la fixation et la spatule. Cette disposition des skis en croix, d'une part, procure un balourd important, d'autre part, offre une grande surface au vent, ce qui peut affecter la stabilité du porteur dans les descentes, et enfin, provoque lors de la marche une gêne importante occasionnée par le balancement des skis.

L'invention pallie ces inconvénients. Elle vise un sac à dos perfectionné qui assure un excellent portage d'une paire de skis attachés, de manière stable, efficace, fiable et d'un encombrement réduit.

Ce sac à dos, agencé pour le portage d'une paire de skis attachés ensemble, du type comprenant un dos, un harnais de portage avec des bretelles et un sac proprement dit avec un fond, une face avant opposée au dos et un chapeau de fermeture, et dans lequel le haut du sac comporte au niveau du chapeau, une première sangle, fixée sur un des côtés du haut du sac, destiné à coopérer avec une seconde sangle, disposée symétriquement de l'autre côté du haut du sac par rapport au plan de symétrie longitudinal de ce sac, l'extrémité des deux sangles présentant des moyens d'attache rapide, pour former une boucle horizontale destinée à enserrer le haut de la paire de skis entre l'avant de la fixation et la spatule, se caractérise en ce que le bas de la face avant du sac présente une autre sangle en forme de boucle, disposée au voisinage du plan de symétrie longitudinal du sac, ladite sangle ayant une longueur développée supérieure à deux fois la largeur des skis et à deux fois leur épaisseur, de manière à permettre le passage de la paire de skis, de sorte que, lors du portage, l'arrière de la talonnière de fixation de sécurité des skis vient s'appuyer contre ladite boucle.

En d'autres termes, l'invention consiste à ménager sur l'avant du sac à dos, d'une part, une boucle fixe verticale disposée au milieu du bas du sac, pour recevoir la paire de skis qui vient buter par les talonnières de la fixation de sécurité, et d'autre part, sur le haut du sac, un moyen susceptible d'enserrer et retenir le haut de la paire de skis qui se trouve ainsi disposé sensiblement dans le plan de symétrie longitudinal du sac. De la sorte, la mise en place est facile, et le portage est aisé et stable.

Dans une première forme d'exécution avantageuse, le moyen de retenue supérieure de la paire de skis est disposé au niveau du chapeau et est formé d'une première sangle, fixée à un des côtés du haut du sac, destinée à coopérer avec une seconde sangle disposée de l'autre côté, et de manière symétrique, sur le haut du sac par rapport au plan de symétrie longitudinal du sac, l'extrémité libre de ces sangles présentant des moyens d'attache rapide, pour former une boucle horizontale destinée à enserrer le haut de la paire de skis, entre l'avant de la fixation et la spatule.

Dans une autre forme d'exécution, la sangle en forme de boucle verticale disposée au bas de la face avant présente une seconde sangle horizontale disposée entre le milieu du bas de la face avant et le milieu de la boucle, de manière à éviter le flottement de la boucle lors de la pratique du ski.

Avantageusement, en pratique :
- les deux sangles supérieures sont fixées sur le haut du dos du sac, plus précisément au niveau de l'extrémité des deux bretelles ;
- la boucle verticale inférieure est disposée au milieu du sac juste à la jonction du fond du sac et de la face avant du sac ;
- les sangles sont réalisées en une tresse textile ;
- le système d'attache rapide de la boucle horizontale supérieure est formé par un ensemble connu comprenant une partie mâle à doigts élastiques s'encliquetant dans une partie femelle appropriée ;

La manière dont l'invention peut être réalisée et les avantages qui en découlent, ressortiront mieux de l'exemple de réalisation qui suit à l'appui des figures annexées.
La figure 1 est une représentation schématique vue de trois-quart avant d'un sac à dos agencé conformément à l'invention.
La figure 2 est une vue arrière de ce sac.
La figure 3 est une représentation d'une paire de skis montée sur le sac à dos des figures 1 et 2 agencé conformément à l'invention.
La figure 4 montre un randonneur vu de côté équipé d'un sac à dos conforme à l'invention.
La figure 5 est une représentation simplifiée d'une boucle inférieure.

Le sac à dos selon l'invention désigné par la référence générale (1), comprend un dos (2), par exemple thermoformé, un harnais de portage avec ses deux bretelles (3,4), et un sac (5) proprement dit formé d'une face avant (6) opposée au dos (2), d'un fond (7) et d'un chapeau de fermeture (8).

Selon une première caractéristique de l'invention, la face avant (6) du sac présente à la jonction (9) avec le fond (7), une boucle verticale (10) disposée dans le plan de symétrie longitudinal du sac. Cette première sangle (10) est torsadée de 180° et est cousue à ses deux extrémités (11) au milieu de la ligne de jonction (9). Cette boucle (10) a une longueur développée sensiblement supérieure à deux fois la largeur des skis et à deux fois leur épaisseur, de manière à permettre le passage de la paire de skis (20,21) (voir figure 3) attachés ensemble, de sorte que l'arrière de la talonnière de fixation de sécurité (22,23) des deux skis vienne s'appuyer contre ladite boucle (10), les talons (24,25) étant dirigés vers le bas.

Dans la forme d'exécution, montrée à la figure 5, cette boucle (10) disposée au bas (7) de la face avant (6) présente une seconde sangle (50) disposée entre le milieu (51) du bas (7) de la face avant (6) et le milieu (52) de la boucle (10), à laquelle elle est raccordée par un système d'attache rapide connu sous la marque "VELCRO".

Selon une autre caractéristique de l'invention, le haut du sac et plus précisément le haut (30) du dos (2), présente deux sangles fixées de manière symétrique par rapport au plan de symétrie longitudinal du sac, à savoir une première sangle (31) fixée au haut de la bretelle (4) et terminée par un dispositif mâle (32) à doigts élastiques d'un système classique d'attache rapide. Cette première sangle (31) coopère avec une seconde sangle (33) terminée par la partie femelle (34) du système d'attache rapide. Les extrémités fixes des deux sangles sont cousues au haut du dos (2) du sac au niveau de l'extrémité supérieure des bretelles (3,4) (voir figure 2). De la sorte, ces sangles (31,33) une fois assemblées (32,34), forment une seconde boucle horizontale destinée à enserrer le haut de la paire de skis (21,22) entre l'avant des fixations (28,29) et la spatule (26,27). Avantageusement, l'extrémité libre (35) de la sangle (31) réglable, associée à la partie mâle (32), a une longueur qui dépasse la longueur de la même portion de sangle (31) fixée au haut (30) du sac. De la sorte, cette sangle libre (35) peut venir sur la poitrine du randonneur pour lui permettre ainsi d'ajuster la longueur de la boucle caractéristique qui enserre le haut de la paire de skis. Cela permet également de modifier la tension, c'est-à-dire le serrage sur la tranche des skis, pour ainsi éviter leur ballottement.

Dans une forme de réalisation pratique, les deux sangles (10,31,33) tressées sont des sangles textiles, d'usage courant dans le domaine de sacs à dos. La longueur des sangles (31,33) est telle que l'on peut éventuellement faire un tour autour de la paire de skis.

Dans une variante, ces sangles (31,33) sont en matériau élastique.

Dans une autre forme d'exécution non représentée, la sangle supérieure horizontale est formée d'une seule pièce montée d'un côté du haut (30) sur enrouleur à retour automatique, et se fixant par un organe approprié sur le haut opposé symétrique du dos du sac.

Le sac à dos décrit conformément à l'invention permet donc commodément d'attacher de manière fiable rapide et stable une paire de skis, sensiblement dans le plan général longitudinal de symétrie, ce qui facilite le portage et ne gêne pas la marche du randonneur. En outre, lors de la pratique du ski, il suffit de replier la boucle supérieure horizontale (31,33) ou de la fermer en la resserrant légèrement, pour qu'elle ne gêne pas. Cette disposition ne modifie pas la conception des sacs à dos d'usage courant pour cette application.

## Revendications

1. Sac à dos (1), agencé pour le portage d'une paire de skis (20,21) attachés ensemble, du type comprenant un dos (2), un harnais de portage avec des bretelles (3,4) et un sac proprement dit (5) avec un fond (7), une face avant (6) opposée au dos (2) et un chapeau de fermeture (8), et dans lequel le haut du sac comporte au niveau du chapeau (8), une première sangle (31), fixée sur un des côtés du haut (30) du sac (2), destiné à coopérer avec une seconde sangle (33), disposée symétriquement de l'autre côté du haut (30) du sac par rapport au plan de symétrie longitudinal de ce sac, l'extrémité des deux sangles présentant des moyens d'attache rapide (32,34), pour former une boucle horizontale destinée à enserrer le haut de la paire de skis entre l'avant de la fixation (28,29) et la spatule (26,27), caractérisé en ce que le bas de la face avant (6) du sac présente une autre sangle en forme de boucle (10), disposée au voisinage du plan de symétrie longitudinal du sac, ladite sangle (10) ayant une longueur développée supérieure à deux fois la largeur des skis (20,21) et à deux fois leur épaisseur, de manière à permettre le passage de la paire de skis, de sorte que, lors du portage, l'arrière de la talonnière (22,23) de fixation de sécurité des skis vient s'appuyer contre ladite boucle (10).

2. Sac à dos selon la revendication 1, caractérisé en ce que les sangles (10,31,33) sont en matière textile tressée.

3. Sac à dos selon la revendication 1, caractérisé en ce que les sangles (31,33) sont élastiques.

4. Sac à dos selon l'une des revendications 1 à 3, caractérisé en ce que les sangles (31,33) sont escamotables.

5. Sac à dos selon la revendication 1, caractérisé en ce que les deux sangles supérieures (31,33) sont fixées au haut (30) du dos (2) au niveau de l'extrémité supérieure des bretelles (3,4).

6. Sac à dos selon la revendication 1, caractérisé en ce que le système d'attache rapide de la boucle horizontale supérieure est formé par un ensemble comprenant une partie mâle (32) à doigts élastiques s'encliquetant dans une partie femelle (34).

7. Sac à dos selon la revendication 6, caractérisé en ce que la longueur de la sangle (35) libre, associée à la partie mâle (32), est réglable en longueur et dépasse la longueur de la portion (31) de la même sangle fixée au haut (30) du sac.

8. Sac à dos selon la revendication 1, caractérisé en ce que la sangle en forme de boucle (10) est associée à une autre sangle (50) disposée entre le milieu du bas (51) de la face avant (6) et le milieu (52) de la boucle (10).

## Claims

1. Backpack (1) arranged for carrying a pair of skis (20, 21) fastened together, of the type comprising a back (2), a carrying harness with straps (3, 4) and the pack (5) itself with a bottom (7), a front face (6) opposite the back (2) and a closure flap (8), and in which the top of the pack comprises, at the level of the flap (8), a first belt (31) fixed to one of the sides of the top (30) of the pack (2) and intended to interact with a second belt (33) arranged symmetrically on the other side of the top (30) of the pack in relation to the plane of longitudinal symmetry of this pack, the end of the two belts having rapid-fastening means (32, 34) so as to form a horizontal loop intended to surround the top of the pair of skis between the front of the binding (28, 29) and the tip (26, 27), characterized in that the bottom of the front face (6) of the pack has another belt in the form of a loop (10) arranged in proximity to the plane of longitudinal symmetry of the pack, said belt (10) having a developed length greater than twice the width of the skis (20, 21) and than twice their thickness so as to allow passage of the pair of skis, so that, during carrying, the rear of the safety binding heelpiece (22, 23) of the skis comes to rest against said loop (10).

2. Backpack according to Claim 1, characterized in that the belts (10, 31, 33) are made of braided textile material.

3. Backpack according to Claim 1, characterized in that the belts (31, 33) are elastic.

4. Backpack according to one of Claims 1 to 3, characterized in that the belts (31, 33) are retractable.

5. Backpack according to Claim 1, characterized in that the two upper belts (31, 33) are fixed to the top (30) of the back (2) at the level of the upper end of the straps (3, 4).

6. Backpack according to Claim 1, characterized in that the rapid-fastening system of the upper horizontal loop is formed by an assembly comprising a male part (32) with elastic fingers snapping into a female part (34).

7. Backpack according to Claim 6, characterized in that the length of the free belt (35) associated with the male part (32) is length-adjustable and exceeds the length of the portion (31) of the same belt fixed to the top (3) of the pack.

8. Backpack according to Claim 1, characterized in that the belt in the form of a loop (10) is associated with another belt (50) arranged between the middle of the bottom (51) of the front face (6) and the middle (52) of the loop (10).

## Patentansprüche

1. Rucksack (1) mit einer Einrichtung zum Tragen eines Paars von aneinander befestigten Skiern (20, 21), der einen Rücken (2), ein Traggeschirr mit Riemen (3, 4) und einen eigentlichen Sack (5) mit einem Boden (7), eine dem Rücken (2) entgegengesetzte Vorderseite (6) und eine Verschlußkappe (8) umfaßt und bei dem der obere Bereich des Sacks auf Höhe der Kappe (8) einen ersten Gurt (31) aufweist, der an einer der Seiten des oberen Bereichs (30) des Sacks (2) angebracht ist und dazu bestimmt ist, mit einem zweiten Gurt (33) zusammenzuwirken, der bezüglich der Längssymmetrieebene des Sacks symmetrisch auf der anderen Seite des oberen Bereichs (30) des Sacks angeordnet ist, wobei die Enden der beiden Gurte Schnellverbindungsmittel (32, 34) besitzen, um eine horizontale Schlinge zu bilden, die dazu bestimmt ist, den oberen Teil des Skipaares zwischen dem vorderen Bindungsteil (28, 29) und der Skispitze (26, 27) zu umschlingen, dadurch gekennzeichnet, daß der untere Bereich der Vorderseite (6) des Sacks einen weiteren schlingenförmigen Gurt (10) aufweist, der in Nähe der Längssymmetrieebene des Sacks angeordnet ist und dessen abgewickelte Länge größer als das Zweifache der Breite der Skier (20, 21) und das Zweifache ihrer Dicke ist, so daß das Skipaar so eingeführt werden kann, daß die Hinterkante des Fersenteils (22, 23) der Sicherheitsbindung beim Tragen auf der Schlinge (10) aufliegt.

2. Rucksack nach Anspruch 1, dadurch gekennzeichnet, daß die Gurte (10, 31, 33) aus geflochtenem Textilmaterial bestehen.

3. Rucksack nach Anspruch 1, dadurch gekennzeichnet, daß die Gurte (31, 33) elastisch sind.

4. Rucksack nach einem der Ansprüche 1 bis 3, dadurch gekennzeichnet, daß die Gurte (31, 33) einziehbar sind.

5. Rucksack nach Anspruch 1, dadurch gekennzeichnet, daß die beiden oberen Gurte (31, 33) am oberen Bereich (30) des Rückens (2) auf Höhe des oberen Endes der Riemen (3, 4) befestigt sind.

6. Rucksack nach Anspruch 1, dadurch gekennzeichnet, daß das Schnellverbindungssystem der oberen horizontalen Schlinge aus einer Einheit besteht, die ein Einsteckteil (32) mit elastischen Fingern aufweist, das in ein Aufnahmeteil (34) einrastet.

7. Rucksack nach Anspruch 6, dadurch gekennzeichnet, daß die Länge des dem Einsteckteil (32) zugeordneten freien Gurts (35) verstellbar ist und größer als die Länge des im oberen Bereich (30) des Sacks befestigten Anschnitts (31) desselben Gurts ist.

8. Rucksack nach Anspruch 1, dadurch gekennzeichnet, daß dem schlingenförmige Gurt (10) ein weiterer Gurt (50) zugeordnet ist, der zwischen der Mitte des unteren Bereichs (51) der Vorderseite (6) und der Mitte (52) des Schlinge (10) angeordnet ist.
